# EUROPÄISCHE PATENTSCHRIFT

(11) **EP 0 495 193 B1**
(45) Veröffentlichungstag und Bekanntmachung des Hinweises auf die Patenterteilung: **19.10.1994**
(21) Anmeldenummer: 91120881.7
(22) Anmeldetag: 05.12.1991
(51) Int. Cl.: A61G 5/08, A47C 4/42

(54) **Rollstuhl**
Wheelchair
Fauteuil roulant

(30) Priorität: 18.01.1991 DE 9100562 U
(43) Veröffentlichungstag der Anmeldung: 22.07.1992
(73) Patentinhaber: MEYRA WILHELM MEYER GMBH & CO. KG, D-32689 Kalletal (DE)
(72) Erfinder: Weege, Rolf-Dieter, Dr., W-4925 Kalletal-Kalldorf (DE)
(74) Vertreter: Leine, Sigurd, Dipl.-Ing.

(56) Entgegenhaltungen:
- DE-A- 1 943 339
- FR-A- 2 236 343
- FR-A- 2 530 458
- US-A- 2 959 212
- US-A- 4 371 183
- Firmendruckschrift "MEYRA Rollstühle und Rehabilitationsmittel"

## Beschreibung

Die Neuerung betrifft einen Rollstuhl der im Oberbegriff des Anspruchs 1 genannten Art.

Durch die Firmendruckschrift "MEYRA Rollstühle und Rehabilitationsmittel" der Firma MEYRA Wilhelm Meyer GmbH & Co. KG, Meyra-Ring, D-4925 Kalletal-Kalldorf, ist ein Rollstuhl der betreffenden Art bekannt. Soll ein derartiger Rollstuhl aus der Gebrauchsstellung in die Nichtgebrauchsstellung zusammengefaltet werden, so werden die Seitenteile in der Regel mittels an ihnen oben hinten angebrachter Handgriffe, die normalerweise zum Bewegen des Rollstuhles dienen, zusammengedrückt. Dies bereitet häufig wegen der Reibkräfte in den teleskopartigen Führungen, die insbesondere durch Verklemmen und Verkanten noch verstärkt werden, Schwierigkeiten. Ein Zusammenfalten ist daher häufig nur durch Hochziehen der Oberteile der Seitenteile möglich, was eine besondere Handhabung bzw. ein Umgreifen erforderlich macht.

Durch FR-A-2236343 ist ein Rollstuhl bekannt, der ähnlich dem zuvor beschriebenen Rollstuhl aufgebaut ist, jedoch nur im vorderen Bereich Teleskopführungen aufweist, während im hinteren Bereich obere Sitzrohre, zwischen denen der Sitzgurt verläuft, durch Gabeln geführt sind, die vertikale Führungsrohre teilweise umgreifen und so verhindern, daß sich die Sitzrohre jeweils um die damit verbundenen vorderen Teleskoprohre drehen können. Die beim Zusammenfalten des Rollstuhls auftretenden Reibkräfte in den Teleskopführungen werden nicht vermieden. Der Rollstuhl läßt sich daher schwer zusammenfalten.

Der Neuerung liegt die Aufgabe zugrunde, einen Rollstuhl der betreffenden Art zu schaffen, bei dem das Zusammenfalten der Seitenteile aus der Gebrauchsstellung in die Nichtgebrauchsstellung erleichtert ist.

Die der Neuerung zugrundeliegende Aufgabe wird durch die im Kennzeichen des Anspruchs 1 angegebene Lehre gelöst.

Der Grundgedanke dieser Lehre besteht darin, die Reibkräfte in den insbesondere teleskopartigen Führungen dadurch zu verringern, daß die Oberteile jeweils durch eine Anlagerolle an Anlagerohren abgestützt sind, die sich an den Unterteilen befinden und sich parallel zu den Führungen im Bewegungsbereich der Oberteile erstrecken. Diese Rollen nehmen beim Zusammenfalten einen wesentlichen Teil der Zusammendrückkräfte auf und übertragen diese rollend und somit mit verschwindenden Reibkräften. Die Reibkräfte in den Führungen werden daher wesentlich verringert, so daß insgesamt das Zusammenfalten erleichtert wird.

Die Anlagerohre sind zweckmäßigerweise nach oben verlängert und nach hinten gekrümmt, wo sie Handgriffe bilden oder aufweisen. Die Anlagerohre stellen somit keinen Mehraufwand dar, und der Aufwand für die Anlagerollen ist sehr gering. Sie können sich in zweckmäßiger Weise jeweils am Ende eines kurzen Rohres befinden, das sich in Verlängerung des zugehörigen, drehbar gehaltenen Rohrteiles erstreckt.

Anhand der Zeichnung soll die Erfindung an einem Ausführungsbeispiel näher erläutert werden.
- Fig. 1: zeigt schematisch und perspektivisch ein Ausführungsbeispiel eines Rollstuhls gemäß der Neuerung in Gebrauchsstellung,
- Fig. 2: zeigt den Rollstuhl gemäß Fig. 1 in Nichtgebrauchsstellung,
- Fig. 3: zeigt einen vergrößerten Ausschnitt aus Fig. 1 im Bereich der Anlagerolle, und
- Fig. 4: zeigt einen vergrößerten Ausschnitt ähnlich Fig. 3 aus Fig. 2 im Bereich der Anlagerolle.

Der in den Fig. 1 und 2 schematisch dargestellte Rollstuhl weist zwei Seitenteile 1 und 2 auf, die jeweils aus einem Unterteil 3 bzw. 4 sowie einem Oberteil 5 bzw. 6 bestehen, die, wie das insbesondere aus Fig. 2 ersichtlich ist, durch teleskopartige Führungen in vertikaler Richtung beweglich miteinander verbunden sind. Die Teleskopführungen bestehen aus Rohren 7 bis 10, die in Rohren 11 bis 14 der Unterteile 3 und 4 vertikal verschieblich gehalten sind.

Die oberen Enden der Rohre 7 und 8 bzw. 9 und 10 sind mit Buchsen 15 und 16 bzw. 17 und 18 verschweißt, deren Achse quer zur Führungsrichtung der Rohre 7 bis 10 verläuft und in die die Enden von Rohrteilen 19 und 20 drehbar eingreifen.

In gleicher Weise wie die Rohrteile 19 und 20 an den Oberteilen 5 und 6 befinden sich an den Unterteilen 3 und 4 Rohrteile 21 und 22, die in aus kurzen Rohrstücken bestehenden Buchsen 23 und 24 bzw. 25 und 26 drehbar gehalten sind. Zwei Stangen 27 und 28 sind über ein mittleres Drehlager 29 scherenförmig miteinander verbunden und mit ihren Enden jeweils starr mit den Rohrteilen 19 bzw. 20 sowie 21 bzw. 22 verschweißt.

An den Unterteilen 3 und 4 befinden sich Räder 31 bis 34, die in bekannter Weise ausgebildet und angeordnet sind, was nicht näher erläutert zu werden braucht.

Die hinteren, vertikalen Rohre der Unterteile 3 und 4 bilden in ihrem oberen Bereich Anlagerohre 35 und 36, an deren Innenseite Anlagerollen 37 und 38 anliegen, die sich an den äußeren Enden der Buchsen 16 und 18 befinden. Die Anlagerohre 35 und 36 setzen sich über den Führungsbereich nach oben hin fort und sind nach hinten abgekrümmt bzw. abgewinkelt, so daß sie Handgriffe 39 und 40 bilden. Zwischen den Rohrteilen 19 und 20 befindet sich ein Sitz 41 in Form eines flexiblen Gurtes, der mit seinen Rändern die Rohrteile 19 bzw. 20 umschlingt.

In der Darstellung gemäß Fig. 1 und 3 befindet sich der Rohlstuhl in seiner Gebrauchslage, in der die Seitenteile 1 und 2 ihre im wesentlichen durch den Sitz 41 bestimmte maximale Entfernung voneinander haben, in der die Stangen 27 und 28 ihre maximale Spreizung haben. Um den Rollstuhl in die in Fig. 2 bzw. 4 dargestellte Nichtgebrauchslage zu bringen, werden die Griffe 39 und 40 aufeinander zu bewegt, wobei die Anlagerollen 37 und 38 innen auf den Anlagerohren 35 und 36 abrollen und damit alle wesentlichen, durch das Zusammenfalten bedingten Kräfte weitgehend reibungslos übertragen mit dem Ergebnis, daß sich der Rollstuhl ohne großen Kraftaufwand aus der Gebrauchslage in die Nichtgebrauchslage zusammenfalten läßt.

Die Seitenteile 1 und 2 und deren jeweilige Unterteile 3 und 4 sowie Oberteile 5 und 6 brauchen nicht notwendigerweise aus gebogenen bzw. miteinander verschweißten Stahlrohren zu bestehen. Es kann sich auch um flächige, plattenförmige Seitenteile handeln, und die Führungen für die beiden jeweils einander zugeordneten Unter- bzw. Oberteile können auch in jedem Fachmann geläufiger Weise anders ausgebildet sein.

## Patentansprüche

1. Rollstuhl, der zwei Seitenteile (1, 2) aufweist, die durch eine Scherenführung (27, 28, 29) miteinander verbunden und aus einer Gebrauchsstellung, in der sie entfernt voneinander liegen, in eine Nichtgebrauchsstellung zusammenfaltbar sind, in der sie dicht nebeneinander liegen, wobei die Seitenteile (1, 2) jeweils ein mit Rädern (31-34) versehenes Unterteil (3, 4) und ein mit einem faltbaren Sitz (41) verbundenes Oberteil (5, 6) aufweisen, die jeweils über vordere (7, 11; 9, 13) und hintere (8, 12; 10, 14) vorzugweise als Teleskopführungen ausgebildete Führungen Führungen (7, 11; 9, 13; 8, 12; 10, 14) vertikal verschieblich miteinander verbunden sind und jeweils in der Ebene der Seitenteile (1, 2) quer zur Richtung der Führungen (7, 11; 9, 13; 8, 12; 10, 14) drehbar gehaltene Rohrteile (19, 20) aufweisen, die starr mit den Enden von Stangen (27, 28) verbunden sind, die in ihrem mittleren Bereich durch ein Drehlager (29) gelenkig miteinander verbunden sind und so die Scherenführung bilden**, dadurch gekennzeichnet,** daß die Unterteile (3, 4) der Seitenteile (1, 2) jeweils ein Anlagerohr (35, 36) aufweisen, das sich jeweils parallel zu der benachbarten hinteren Führung wenigstens über den Führungsbereich erstreckt, und daß die Oberteile (5, 6) der Seitenteile (1, 2) jeweils eine Anlagerolle (37, 38) aufweisen, die sich entgegen der Zusammenfaltrichtung auf der Innenseite an dem der Anlagerolle (37, 38) jeweils benachbarten Anlagerohr (35, 36) abstützt.

2. Rollstuhl nach Anspruch 1, **dadurch gekennzeichnet,**
daß die Anlagerohre (35, 36) oberhalb des Bewegungsbereiches der Anlagerollen (37, 38) nach hinten gekrümmt und Handgriffe (39, 40) bildende oder aufweisende Verlängerungen aufweisen.

## Claims

1. A wheelchair comprising two side units (1, 2), which are interconnected by a shear mechanism (27, 28, 29) and may be folded together from a use position, in which they are spaced from each other, to a non-use position, in which they are positioned close to each other, wherein the side units (1, 2) comprise, respectively, lower parts (3, 4) provided with wheels (31-34), and upper parts (5, 6) interconnected by a foldable seat (41), the lower and upper parts being connected to each other vertically displaceably by front (7, 11; 9, 13) and rear (8, 12; 10, 14) guides which are made preferably as telescopic guides (7, 11; 9, 13; 8,12; 10, 14), and having always in the plane of the side walls (1, 2) transversely to the direction of the guides (7, 11; 9, 13; 8, 12; 10, 14) rotatably mounted tube sections (19, 20), which are rigidly connected to the ends of rods (27, 28) interconnected in their middle region by a pivot (29) and forming thereby the shear mechanism, characterised in that the lower parts (3, 4) of the side units (1, 2) comprise, respectively, a support tube (35, 36) which extends parallel to the adjacent rear guide, at least in the guide region, and that the upper parts (5, 6) of the side units (1, 2) comprise each a support ring (37, 38) which is supported against the folding direction on the inner side of the support tube (35, 36) adjacent the support ring (37, 38).

2. A wheel chair according to claim 1, characterised in that above the region of movement of the support rings (37, 38) the support tubes (35, 36) are curved backwards and have extensions forming or comprising handles (39, 40).

## Revendications

1. Fauteuil roulant qui présente deux parties latérales (1, 2) qui sont reliées l'une à l'autre par un guidage à ciseaux (27, 28, 29) et qui peuvent être repliées ensemble depuis une position d'utilisation, dans laquelle elles se trouvent éloignées l'une de l'autre, dans une position de non utilisation, dans laquelles elles sont étroitement côte à côte, les parties latérales (1, 2) présentant respectivement une partie inférieure (3, 4) munie de roues (31-34) et une partie supérieure (5, 6) reliée à un siège repliable (41), qui sont reliées respectivement l'une à l'autre à coulissement vertical par des guidages antérieurs (7, 11; 9, 13) et postérieurs (8, 12; 10, 14), de préférence réalisés sous forme de guidages télescopiques, et présentant respectivement dans le plan des parties latérales (1, 2) des pièces tubulaires (19, 20) maintenues à pivotement transversalement à la direction des guidages (7, 11; 9, 13; 8, 12; 10, 14), qui sont reliées rigidement aux extrémités de tiges (27, 28), qui sont reliées l'une à l'autre à articulation dans leur zone médiane par un coussinet de pivotement (29) et forment ainsi le guidage à ciseaux,
caractérisé en ce que les parties inférieures (3, 4) des parties latérales (1, 2) présentent respectivement un tube d'appui (35, 36) qui s'étend respectivement parallèlement au guidage postérieur adjacent au moins sur la zone de guidage, et que les parties supérieures (5, 6) des parties latérales (1, 2) présentent respectivement un rouleau d'appui (37, 38) qui s'appuie, à l'opposé de la direction de repliage, sur le côté intérieur, sur le tube d'appui (35, 36) respectivement adjacent au rouleau d'appui (37, 38).

2. Fauteuil roulant selon la revendication 1,
caractérisé en ce que les tubes d'appui (35, 36) présentent, au-dessus de la zone de déplacement des rouleaux d'appui (37, 38), des prolongements recourbés vers l'arrière et formant ou présentant des poignées (39, 40).
